# EUROPÄISCHE PATENTSCHRIFT

(11) **EP 4 617 429 B1**
(45) Veröffentlichungstag und Bekanntmachung des Hinweises auf die Patenterteilung: **03.06.2026**
(21) Anmeldenummer: 24163766.9
(22) Anmeldetag: 15.03.2024
(51) Int. Cl.: E01C 19/48

(54) **STRASSENFERTIGER MIT HÖHENVERSTELLBAREM ABWEISBLECH**
ROAD FINISHER WITH HEIGHT-ADJUSTABLE DEFLECTOR PLATE
FINISSEUSE DE ROUTE DOTÉE D'UNE TÔLE DE RACLAGE RÉGLABLE EN HAUTEUR

(43) Veröffentlichungstag der Anmeldung: 17.09.2025
(73) Patentinhaber: Joseph Vögele AG, 67067 Ludwigshafen (DE)
(72) Erfinder: Schmidt, Thomas, 68723 Plankstadt (DE)
(74) Vertreter: Grünecker Patent- und Rechtsanwälte PartG mbB

(56) Entgegenhaltungen:
- EP-A1- 1 120 495
- EP-A1- 4 056 759
- EP-B1- 2 107 162
- DE-A1- 2 453 748

## Beschreibung

Die vorliegende Erfüllung betrifft einen Straßenfertiger sowie ein Verfahren zum Betrieb eines Straßenfertigers.

Straßenfertiger sind zum Herstellen einer Einbauschicht aus einem Einbaumaterial wie Asphalt vorgesehen und umfassen in der Regel ein Chassis sowie an dem Chassis angeordnete Arbeitsaggregate, wie z.B. einen Gutbunker, eine Einbaubohle, eine Längsfördervorrichtung und eine Querverteileranordnung.

Unter dem hinteren Ende der Längsfördervorrichtung ist in der Regel ein feststehendes Abweisblech angeordnet. Während des Einbaus kann es bei der Materialübergabe von der Längsfördervorrichtung zur Querverteileranordnung zu Materialanhäufungen in Fahrtrichtung des Straßenfertigers kommen. Diese Materialanhäufungen sammeln sich vor der Querverteileranordnung an und können zur Entmischung des Einbaumaterials und Verschmutzung des Fahrwerks führen. Durch die aus dem Stand der Technik bekannten feststehenden Abweisbleche kann dies nur bedingt verhindert werden. Da ausreichend Bodenfreiheit unterhalb des Abweisbleches bzw. ein ausreichend großer Auffahrwinkel zum Auffahren auf den Transport-Lkw gewährleistet sein muss, kann das Abweisblech vertikal nicht beliebig tief angeordnet sein. Ist das Abweisblech nicht ausreichend hoch angeordnet, so kann das Auffahren auf einen Transport- LKW beeinträchtigt werden bzw. kann es beim Auffahren auf die Laderampe des Transport-LKWs zu Schäden an dem Abweisblech kommen. Beispielsweise offenbart die EP1120495A1 einen Straßenfertiger mit einer Querverteilerschnecke und einer Einbaubohle. In Fahrtrichtung vor der Querverteilerschnecke ist ein Kanalblech angeordnet. Die Querverteileranordnung und das Kanalblech können mittels einer höhenverstellbaren Tragkonstruktion in der Höhe verstellt werden.

Die Aufgabe der vorliegenden Erfindung ist es, die Entmischung des Einbaumaterials vor der Querverteileranordnung zu reduzieren sowie die Verschmutzung des Fahrwerks durch Einbaumaterial zu reduzieren. Gelöst wird diese Aufgabe durch einen Straßenfertiger gemäß Anspruch 1 oder ein Verfahren zum Betrieb eines Straßenfertigers gemäß Anspruch 13.

Gemäß einem ersten Aspekt der Erfindung umfasst ein Straßenfertiger zur Herstellung einer Einbauschicht eines Einbaumaterials eine Einbaubohle, eine Längsfördervorrichtung, eine Querverteileranordnung und eine Abweisblechanordnung. Die Längsfördervorrichtung ist dazu ausgebildet, das Einbaumaterial entgegen einer Fahrtrichtung des Straßenfertigers zur Einbaubohle zu transportieren. Die Querverteileranordnung ist dazu ausgebildet, das Einbaumaterial quer zur Fahrtrichtung vor der Einbaubohle zu verteilen. Die Abweisblechanordnung ist in Fahrtrichtung vor der Querverteilungsanordnung angeordnet und weist ein höhenverstellbares Abweisblech aufweist. Die Längsfördervorrichtung, die Querverteileranordnung und die Abweisblechanordnung sind derart angeordnet, dass während des Betriebs des Straßenfertigers das Einbaumaterial auf dem Weg zur Querverteileranordnung über die Abweisblechanordnung geführt wird.

Das höhenverstellbare Abweisblech kann in seiner vertikalen Position einstellbar ausgebildet sein. Das höhenverstellbare Abweisblech kann in seiner vertikalen Position relativ zur Längsfördervorrichtung einstellbar ausgebildet sein. Das höhenverstellbare Abweisblech kann in seiner vertikalen Position relativ zur Querverteileranordnung einstellbar ausgebildet sein.

Das höhenverstellbare Abweisblech kann in der Höhe verfahrbar ausgebildet sein. Das höhenverstellbare Abweisblech kann relativ zur Längsfördervorrichtung in der Höhe verfahrbar ausgebildet sein. Das höhenverstellbare Abweisblech kann relativ zur Querverteileranordnung in der Höhe verfahrbar ausgebildet sein.

Durch das höhenverstellbare Abweisblech kann der vertikale Abstand zwischen der Abweisblechanordnung und einem Untergrund variiert beziehungsweise eingestellt werden. Durch einen geringen vertikalen Abstand zwischen Abweisblechanordnung und Untergrund kann der Eintrag von Einbaumaterial unter die Längsfördervorrichtung und/oder in das Fahrwerk des Straßenfertigers reduziert werden. Dadurch kann einer Entmischung des Einbaumaterial entgegengewirkt werden.

Der Begriff höhenverstellbar ist insbesondere in der vorliegenden Anmeldung so zu verstehen, dass die vertikale Position verstellbar ist.

Das höhenverstellbare Abweisblech kann in der Höhe stufenlos einstellbar ausgebildet sein. Das höhenverstellbare Abweisblech kann in der Höhe stufenlos verfahrbar ausgebildet sein. Das höhenverstellbare Abweisblech kann in der vertikalen Position stufenlos einstellbar ausgebildet sein. Das höhenverstellbare Abweisblech kann in der vertikalen Position stufenlos verfahrbar ausgebildet sein.

Die Einbaubohle kann eine Grundbohle aufweisen. Die Einbaubohle kann seitlich ausfahrbare Ausziehteile aufweisen, die insbesondere seitlich neben der Grundbohle angeordnet sind. Die Ausziehteile können in Fahrtrichtung blickend links und rechts neben Grundbohle angeordnet sein.

Das höhenverstellbare Abweisblech kann in der Höhe wenigstens 40 Millimeter, vorzugsweise wenigstens 100 Millimeter, vorzugsweise wenigstens 150 Millimeter, vorzugsweise wenigstens 200 Millimeter verfahrbar sein. Das höhenverstellbare Abweisblech kann in der Höhe wenigstens 40 Millimeter, vorzugsweise wenigstens 100 Millimeter, vorzugsweise wenigstens 150 Millimeter, vorzugsweise wenigstens 200 Millimeter, relativ zur Querverteileranordnung verfahrbar sein. Das höhenverstellbare Abweisblech kann in der Höhe wenigstens 40 Millimeter, vorzugsweise wenigstens 100 Millimeter, vorzugsweise wenigstens 150 Millimeter, vorzugsweise wenigstens 200 Millimeter, relativ zur Längsfördervorrichtung verfahrbar sein. Das höhenverstellbare Abweisblech kann in der Höhe wenigstens 40 Millimeter, vorzugsweise wenigstens 100 Millimeter, vorzugsweise wenigstens 150 Millimeter, vorzugsweise wenigstens 200 Millimeter, relativ zum Untergrund verfahrbar sein.

Die Abweisblechanordnung kann eine Breite zwischen 42 Zentimeter und 172 Zentimeter, vorzugsweise zwischen 42 Zentimeter und 62 Zentimeter aufweisen. Die Abweisblechanordnung kann eine Breite zwischen 60 Zentimeter und 80 Zentimeter aufweisen. Die Abweisblechanordnung kann eine Breite zwischen 70 Zentimeter und 90 Zentimeter aufweisen. Die Abweisblechanordnung kann eine Breite zwischen 115 Zentimeter und 135 Zentimeter aufweisen. Die Abweisblechanordnung kann eine Breitezwischen 130 Zentimeter und 150 Zentimeter Die Abweisblechanordnung kann eine Breite zwischen 152 Zentimeter und 172 Zentimeter aufweisen. Die Breite der Abweisblechanordnung kann der Breite der Einbaubohle entsprechen. Die Breite der Abweisblechanordnung kann der Breite der Grundbohle entsprechen. Die Breite der Abweisblechanordnung kann der kombinierten Breite der Grundbohle und der Ausziehteile entsprechen. Die Breite der Abweisblechanordnung kann der Breite eines Querverteilerkanals oder Tunnels des Straßenfertigers entsprechen. Die Breite ist insbesondere als die Erstreckung quer zur Fahrtrichtung definiert.

Das höhenverstellbare Abweisblech kann eine Breite zwischen 42 Zentimeter und 315 Zentimeter, vorzugsweise zwischen 42 Zentimeter und 62 Zentimeter aufweisen. Das höhenverstellbare Abweisblech kann eine Breite zwischen 70 Zentimeter und 90 Zentimeter aufweisen. Das höhenverstellbare Abweisblech kann eine Breite zwischen 115 Zentimeter und 135 Zentimeter aufweisen. Das höhenverstellbare Abweisblech kann eine Breite zwischen 130 Zentimeter und 150 Zentimeter aufweisen. Das höhenverstellbare Abweisblech kann eine Breite zwischen 152 Zentimeter und 172 Zentimeter aufweisen. Das höhenverstellbare Abweisblech kann eine Breite zwischen 110 Zentimeter und 130 Zentimeter aufweisen. Das höhenverstellbare Abweisblech kann eine Breite zwischen 170 Zentimeter und 190 Zentimeter aufweisen. Das höhenverstellbare Abweisblech kann eine Breite zwischen 230 Zentimeter und 260 Zentimeter aufweisen. Das höhenverstellbare Abweisblech kann eine Breite zwischen 290 Zentimeter und 315 Zentimeter aufweisen. Die Abweisblechanordnung kann mehrere höhenverstellbare Abweisbleche aufweisen. Die Summe der Breiten der höhenverstellbaren Abweisbleche kann die oben genannten Werte betragen. Die Abweisbleche können quer zur Fahrtrichtung des Straßenfertigers nebeneinander angeordnet sein, insbesondere aneinander angrenzen. Die Abweisbleche können in Fahrtrichtung versetzt zu einander angeordnet sein. Die Abweisbleche können in Fahrtrichtung zu einander ausgerichtet sein. Die Breite des höhenverstellbaren Abweisblechs kann der Breite der Einbaubohle entsprechen. Die Breite des höhenverstellbaren Abweisblechs kann der Breite der Grundbohle entsprechen. Die Breite des höhenverstellbaren Abweisblechs kann der kombinierten Breite der Grundbohle und der Ausziehteile entsprechen. Die Breite des höhenverstellbaren Abweisblechs kann der Breite eines Querverteilerkanals oder Tunnels des Straßenfertigers entsprechen.

Die Längsfördervorrichtung ist in Fahrtrichtung vor der Einbaubohle angeordnet. Die Querverteileranordnung ist in Fahrtrichtung vor der Einbaubohle angeordnet. Die Querverteileranordnung ist in Fahrtrichtung nach der Längsfördervorrichtung angeordnet. Der Straßenfertiger kann des Weiteren einen Gutbunker zu Aufnahme des Einbaumaterials aufweisen. Der Gutbunker ist in Fahrtrichtung vor der Längsfördervorrichtung angeordnet.

Der Straßenfertiger kann ein Fahrwerk aufweisen. Das Fahrwerk kann seitlich von der Längsfördervorrichtung angeordnet sein. Das Fahrwerk kann ein linkes Fahrwerk und ein rechtes Fahrwerk umfassen. Links und rechts bezieht sich dabei auf die Fahrtrichtung des Straßenfertigers. Das linke Fahrwerk kann seitlich links neben der Längsfördervorrichtung angeordnet sein. Das rechte Fahrwerk kann seitlich recht neben der Längsfördervorrichtung angeordnet sein. Das Fahrwerk, insbesondere das linke und recht Fahrwerk, kann ein Raupenfahrwerk sein. Das Fahrwerk, insbesondere das linke und recht Fahrwerk, kann Räder umfassen.

Die Abweisblechanordnung kann sich quer zur Fahrtrichtung, insbesondere links und rechts, über die Längsfördervorrichtung hinaus erstrecken. Die Abweisblechanordnung kann sich quer zur Fahrtrichtung bis ins Fahrwerk hinein erstecken. Die Abweisblechanordnung kann in Fahrtrichtung hinter dem Fahrwerk angeordnet sein. Die Abweisblechanordnung kann sich quer zur Fahrtrichtung von einem linken seitlichen Ende zu einem rechten seitlichen Ende des Fahrwerks erstrecken. Die Abweisblechanordnung kann sich quer zur Fahrtrichtung von einer äußeren Seite des linken Fahrwerks bis zu einer äußeren Seite des rechten Fahrwerks erstrecken.

Das höhenverstellbare Abweisblech kann sich quer zur Fahrtrichtung, insbesondere links und rechts, über die Längsfördervorrichtung hinaus erstrecken. Das höhenverstellbare Abweisblech kann sich quer zur Fahrtrichtung bis ins Fahrwerk hinein erstecken. Das höhenverstellbare Abweisblech kann in Fahrtrichtung hinter dem Fahrwerk angeordnet sein. Das höhenverstellbare Abweisblech kann sich quer zur Fahrtrichtung von einem linken seitlichen Ende zu einem rechten seitlichen Ende des Fahrwerks erstrecken. Das höhenverstellbare Abweisblech kann sich quer zur Fahrtrichtung von einer äußeren Seite des linken Fahrwerks bis zu einer äußeren Seite des rechten Fahrwerks erstrecken.

Das höhenverstellbare Abweisblech kann während des Betriebs des Straßenfertigers (insbesondere während einer Einbaufahrt) in der Höhe verfahrbar sein, insbesondere relativ zur Längsfördervorrichtung. Die vertikale Position des höhenverstellbaren Abweisblechs kann während des Betriebs des Straßenfertigers verstellbar sein, insbesondere relativ zur Längsfördervorrichtung. Insbesondere kann die Abweisblechanordnung dazu ausgebildet sein, dass das höhenverstellbare Abweisblech während des Betriebs des Straßenfertigers absenkbar und anhebbar ist, insbesondere relativ zur Längsfördervorrichtung.

Das höhenverstellbare Abweisblech kann an einer Aufhängung der Querverteilungsanordnung wenigstens indirekt befestigt sein. Das höhenverstellbare Abweisblech kann über ein Zwischenstück, beispielsweise eine Trägerstruktur, an der Aufhängung der Querverteilungsanordnung befestigt sein. Das höhenverstellbare Abweisblech kann direkt an der Aufhängung der Querverteilungsanordnung befestigt sein. Die Aufhängung der Querverteilungsanordnung und das höhenverstellbare Abweisblech können an selben Bauteil befestigt sein. Die Aufhängung der Querverteilungsanordnung kann an einer Querverteilerhalterung befestigt sein. Das höhenverstellbare Abweisblech kann ebenfalls an der Querverteilerhalterung befestigt sein.

Das höhenverstellbare Abweisblech kann gemeinsam mit der Querverteilungsanordnung in der Höhe, insbesondere relativ zur Längsfördervorrichtung, verfahrbar sein. Die Querverteilungsanordnung kann in der Höhe, insbesondere relativ zur Längsfördervorrichtung, verfahrbar sein. Das höhenverstellbare Abweisblech kann an der Querverteilungsanordnung wenigstens indirekt befestigt sein, wordurch das höhenverstellbare Abweisblech gemeinsam mit der Querverteilungsanordnung verfahren, insbesondere relativ zur Längsfördervorrichtung, werden. Die Aufhängung der Querverteilungsanordnung kann in der Höhe, insbesondere relativ zur Längsfördervorrichtung, verfahrbar sein. Die Querverteilerhalterung kann in der Höhe, insbesondere relativ zur Längsfördervorrichtung, verfahrbar sein. Die vertikale Position des höhenverstellbaren Abweisblechs und die vertikale Position der Querverteilungsanordnung können gemeinsam einstellbar sein, , insbesondere relativ zur Längsfördervorrichtung.

Die Querverteilerhalterung oder die Aufhängung der Querverteilungsanordnung kann über Zylinder am Chassis des Straßenfertiger befestigt sein. Die vertikale Position der Querverteilerhalterung, der Aufhängung der Querverteilungsanordnung, des höhenverstellbaren Abweisblechs und/oder der Querverteilungsanordnung kann über die Zylinder einstellbar sein. Die Zylinder können pneumatische, hydraulische oder elektrische Zylinder sein.

Das höhenverstellbare Abweisblech kann relativ zur Querverteilungsanordnung in der Höhe verfahrbar sein. Eine Verstellanordnung, das zwischen dem höhenverstellbaren Abweisblech und der Aufhängung der Querverteilungsanordnung angeordnet ist, kann dazu ausgebildet sein, das höhenverstellbare Abweisblech relativ zur Querverteilungsanordnung in der Höhe zu verfahren. Die Verstellanordnung kann wenigstens einen pneumatischen, hydraulischen oder elektrischen Zylinder aufweisen. Die Verstellanordnung kann einen Elektromotor aufweisen.

Die vertikale Position des höhenverstellbaren Abweisblechs kann relativ zur vertikalen Position der Querverteilungsanordnung einstellbar sein. Die vertikale Position des höhenverstellbaren Abweisblechs kann relativ zur vertikalen Position der Querverteilerhalterung einstellbar sein.

Die Abweisblechanordnung ist im Wesentlichen zwischen der Längsfördervorrichtung und der Querverteilungsanordnung angeordnet. Das verstellbare Abweisblech ist im Wesentlichen zwischen der Längsfördervorrichtung und der Querverteilungsanordnung angeordnet. Der Begriff im Wesentlichen ist insbesondere so auszulegen, dass Bereiche der einzelnen Komponenten auch überlappen können. Der Schwerpunkt der Abweisblechanordnung kann zwischen dem Schwerpunkt der Längsfördervorrichtung und dem Schwerpunkt der Querverteilungsanordnung angeordnet sein. Der Schwerpunkt des höhenverstellbaren Abweisblechs kann zwischen dem Schwerpunkt der Längsfördervorrichtung und dem Schwerpunkt der Querverteilungsanordnung angeordnet sein.

Das Einbaumaterial wird von der Längsfördervorrichtung entgegen der Fahrtrichtung des Straßenfertigers zur Querverteilungsanordnung transportiert. Auf dem Weg zur Querverteilungsanordnung wird das Einbaumaterial dabei über die Abweisblechanordnung geführt. Insbesondere fällt das Einbaumaterial von der Längsfördervorrichtung auf die Abweisblechanordnung, welche das Einbaumaterial zur Querverteilungsanordnung lenkt.

Das höhenverstellbare Abweisblech kann pneumatisch in der Höhe verfahrbar sein. Das höhenverstellbare Abweisblech kann hydraulisch in der Höhe verfahrbar sein. Das höhenverstellbare Abweisblech kann elektrisch in der Höhe verfahrbar sein. Das höhenverstellbare Abweisblech kann mechanisch in der Höhe verfahrbar sein. Die Abstreifanordnung kann einen oder mehrere Pneumatikzylinder aufweisen. Die Abstreifanordnung kann einen oder mehrere Hydraulikzylinder aufweisen. Die Abstreifanordnung kann einen oder mehrere Elektromotoren aufweisen. Die Abstreifanordnung kann eine oder mehrere Kurbeln oder Ratschen aufweisen. Die vertikale Position des höhenverstellbaren Abweisblechs kann pneumatisch, hydraulisch, elektrisch und/oder mechanisch einstellbar sein.

Die Abweisblechanordnung kann ein zweites Abweisblech aufweisen. Das zweite Abweisblech kann derart angeordnet und/oder ausgebildet sein, dass es in der Höhe nicht verfahrbar ist, insbesondere relativ zur Längsfördervorrichtung. Das zweite Abweisblech kann derart angeordnet und/oder ausgebildet sein, dass die vertikale Position des zweiten Abweisblechs nicht einstellbar ist, insbesondere relativ zur Längsfördervorrichtung. Die Abweisblechanordnung kann derart ausgebildet sein, dass das zweite Abweisblech in der Höhe nicht verstellbar ist. Die Abweisblechanordnung kann derart ausgebildet sein, dass die vertikale Position des zweiten Abweisblechs nicht einstellbar ist.

Das zweite Abweisblech kann in Fahrtrichtung vor dem höhenverstellbaren Abweisblech angeordnet sein. Das zweite Abweisblech kann im Wesentlichen zwischen der Längsfördervorrichtung und dem höhenverstellbaren Abweisblech angeordnet sein. Das zweite Abweisblech kann unterhalb dem hinteren Ende der Längsfördervorrichtung angeordnet sein.

Das zweite Abweisblech kann ebenfalls höhenverstellbar ausgebildet sein. Die Abweisblechanordnung kann derart ausgebildet sein, dass das zweite Abweisblech höhenverstellbar, insbesondere relativ zur Längsfördervorrichtung, ist. Die Abweisblechanordnung kann derart ausgebildet sein, dass die vertikale Position des zweiten Abweisblechs, insbesondere relativ zur Längsfördervorrichtung, einstellbar ist.

Die Abweisblechanordnung kann ein kamm- oder gitterförmiges Blech aufweisen. Das kamm- oder gitterförmige Blech kann in der Höhe, insbesondere relativ zur Längsfördervorrichtung, verstellbar sein. Das kamm- oder gitterförmiges Blech kann in Fahrtrichtung vor der Querverteileranordnung angeordnet sein. Das kamm- oder gitterförmige Blech kann in Fahrtrichtung vor dem höhenverstellbaren Abweisblech angeordnet sein. Das kamm- oder gitterförmige Blech kann zwischen dem höhenverstellbaren Abweisblech und der Längsfördervorrichtung angeordnet sein.

Die vertikale Position des kamm- oder gitterförmigen Blechs kann einstellbar sein. Die Abweisblechanordnung kann derart ausgebildet sein, dass die vertikale Position des kamm-oder gitterförmigen Blechs, insbesondere relativ zur Längsfördervorrichtung, einstellbar ist.

Der Straßenfertiger kann einen Gutbunker zur Aufnahme des Einbaumaterials aufweisen. Die Längsfördervorrichtung kann dazu ausgebildet sein, das Einbaumaterial von dem Gutbunker vor die Einbaubohle zu befördern. Insbesondere kann das Einbaumaterial von der Längsfördervorrichtung entgegen der Fahrtrichtung vom Gutbunker vor die Einbaubohle befördert werden. Die Längsfördervorrichtung kann dazu ausgebildet sein, das Einbaumaterial von dem Gutbunker zur Querverteileranordnung zu befördern. Die Querverteileranordnung kann dazu ausgebildet sein, das Einbaumaterial vor der Einbaubohle quer zur Fahrtrichtung zu verteilen.

Der Straßenfertiger kann eine Steuereinheit aufweisen. Die Steuereinheit kann dazu konfiguriert sein, das höhenverstellbare Abweisblech in der Höhe zu verstellen, insbesondere relativ zur Längsfördervorrichtung. Die Steuereinheit kann dazu konfiguriert sein, das höhenverstellbare Abweisblech in der Höhe relativ zur Querverteileranordnung zu verstellen. Die Steuereinheit kann dazu konfiguriert sein, das kamm- oder gitterförmige Blech in der Höhe zu verstellen, insbesondere relativ zur Längsfördervorrichtung. Die Steuereinheit kann dazu konfiguriert sein, das kamm- oder gitterförmige Blech in der Höhe relativ zur Querverteileranordnung zu verstellen. Die Steuereinheit kann dazu ausgebildet sein, das höhenverstellbare Abweisblech in der Höhe stufenlos zu verstellen. Die Steuereinheit kann dazu ausgebildet sein, das kamm- oder gitterförmige Blech in der Höhe stufenlos zu verstellen.

Die Steuereinheit kann dazu konfiguriert sein, die vertikale Position des höhenverstellbaren Abweisblechs zu verstellen, insbesondere relativ zur Längsfördervorrichtung. Die Steuereinheit kann dazu konfiguriert sein, die vertikale Position des höhenverstellbaren Abweisblechs relativ zur Querverteileranordnung zu verstellen. Die Steuereinheit kann dazu ausgebildet sein, die vertikale Position des höhenverstellbaren Abweisblechs stufenlos zu verstellen. Die Steuereinheit kann dazu ausgebildet sein, die vertikale Position des kamm- oder gitterförmigen Blechs stufenlos zu verstellen.

Die Steuereinheit kann dazu konfiguriert sein, die vertikale Position des kamm- oder gitterförmige Blechs gemeinsam mit der vertikalen Position des höhenverstellbaren Abweisblechs zu verstellen.

Das kamm- oder gitterförmige Blech kann gemeinsam mit dem höhenverstellbaren Blech in der Höhe verfahrbar sein. Das kamm- oder gitterförmige Blech kann in der Höhe relativ zum höhenverstellbaren Abweisblech verfahrbar sein.

Der Straßenfertiger kann eine Vorabstreiferanordnung aufweisen. Die Vorabstreiferanordnung kann in Fahrtrichtung hinter der Querverteileranordnung angeordnet sein. Die Vorabstreiferanordnung kann ein höhenverstellbares Abstreifblech aufweisen.

Gemäß einem zweiten Aspekt der Erfindung umfasst ein Verfahren zum Betrieb eines Straßenfertigers das Fördern von Einbaumaterial entgegen einer Fahrtrichtung des Straßenfertigers vor eine Einbaubohle und das Verteilen des Einbaumaterials vor der Einbaubohle quer zur Fahrtrichtung des Straßenfertigers mittels einer Querverteileranordnung. Der Straßenfertiger weist ein Abweisblech auf. Das Abweisblech ist in Fahrtrichtung vor der Querverteileranordnung angeordnet. Das Abweisblech ist während des Betriebs des Straßenfertigers in der Höhe verfahrbar. Das Abweisblech kann während des Betriebs des Straßenfertigers gemeinsam mit der Querverteileranordnung verfahrbar sein. Das Abweisblech kann während des Betriebs des Straßenfertigers (insbesondere während einer Einbaufahrt) in der Höhe relativ zur Querverteileranordnung verfahrbar sein. Das Einbaumaterial wird auf dem Weg zur Querverteilungsanordnung über das Abweisblech geführt.

Das Abweisblech kann automatisch durch eine Steuereinheit in der Höhe verfahren werden. Das Abweisblech kann durch eine Bedienereingabe in der Höhe verfahren werden. Die vertikale Position des Abweisblechs kann automatisch durch eine Steuereinheit gesteuert werden. Die vertikale Position des Abweisblechs kann durch eine Bedienereingabe gesteuert werden.

Die vertikale Position des Abweisblechs kann basierend auf dem aktuellen Betriebsmodus des Straßenfertigers eingestellt werden. Die Höhe des Abweisblechs kann basierend auf dem aktuellen Betriebsmodus des Straßenfertigers eingestellt werden.

Der Straßenfertiger gemäß dem ersten Aspekt der Erfindung kann mit Verfahrensschritten des Verfahrens gemäß dem zweiten Aspekt der Erfindung verwendet werden. Das Verfahren gemäß dem zweiten Aspekt der Erfindung kann mit einem Straßenfertiger gemäß dem ersten Aspekt der Erfindung durchgeführt werden.

Wie in der Beschreibung der verschiedenen beschriebenen Ausführungsformen und den beigefügten Ansprüchen verwendet, sind die Singularformen so zu verstehen, dass sie auch die Pluralformen enthalten und umgekehrt, es sei denn, aus dem Kontext geht eindeutig etwas anderes hervor.

Die Ausdrücke "erstes", "zweites", "drittes" und "viertes" sind lediglich als Bezeichnungen für ein bestimmtes Element oder eine bestimmte Komponente zu verstehen und müssen nicht unbedingt eine bestimmte Reihenfolge oder Anordnung der genannten Komponenten oder Elemente angeben. So impliziert beispielsweise das Vorhandensein eines vierten Elements/Komponente nicht zwangsläufig das Vorhandensein eines ersten, zweiten oder dritten Elements/Komponente und umgekehrt.

Im Folgenden werden vorteilhafte Ausführungsformen der Erfindung anhand der beigefügten Figuren näher erläutert.
Fig. 1 zeigt eine Seitenansicht eines erfindungsgemäßen Straßenfertigers.
Fig. 2 zeigt eine perspektivische Ansicht eines erfindungsgemäßen Straßenfertigers.
Fig. 3 zeigt eine Draufsicht der Längsfördervorrichtung, der Querverteileranordnung und der Einbaubohle eines erfindungsgemäßen Straßenfertigers.
Fig. 4 zeigt eine perspektivische Ansicht der Längsfördervorrichtung, der Querverteileranordnung und der Abweisblechanordnung eines erfindungsgemäßen Straßenfertigers.
Fig. 5 zeigt eine perspektivische Ansicht der Längsfördervorrichtung und der Abweisblechanordnung eines erfindungsgemäßen Straßenfertigers.
Fig. 6 zeigt eine perspektivische Ansicht der Längsfördervorrichtung und der Abweisblechanordnung eines erfindungsgemäßen Straßenfertigers.
Fig. 7 zeigt eine seitliche Schnittansicht der Längsfördervorrichtung und der Abweisblechanordnung eines erfindungsgemäßen Straßenfertigers.
Fig. 8 zeigt eine seitliche Schnittansicht der Längsfördervorrichtung und der Abweisblechanordnung eines erfindungsgemäßen Straßenfertigers.

Die Fig. 1 und 2 zeigen eine Seitenansicht und eine perspektivische Draufsicht eines erfindungsgemäßen Straßenfertigers 1 zur Herstellung einer Einbauschicht 2 auf einem Untergrund 3. Der Straßenfertiger 1 weist in Einbau-Fahrtrichtung 100 vorne einen Gutbunker 4 auf, aus welchem entgegen der Einbau-Fahrtrichtung 100 des Straßenfertigers 1 mittels einer Längsfördervorrichtung 5 ein darin aufgenommenes Einbaumaterial 6 zu einer Einbaubohle 7 des Straßenfertigers 1 transportiert wird. Die Längsfördervorrichtung 5 ist innerhalb eines Chassis 8 des Straßenfertigers 1 angeordnet und transportiert das Einbaumaterial 6 zunächst zu einer in Einbau-Fahrtrichtung 100 vor der Einbaubohle 7 angeordneten Querverteileranordnung 9. Die Querverteileranordnung 9 ist dazu ausgebildet, das Einbaumaterial 6 vor der Einbaubohle 7 entlang einer Querrichtung 200 quer zur Einbau-Fahrtrichtung 100 zu verteilen.

Die Erstreckung der eingebauten Einbauschicht 2 in Querrichtung 200 wird als Arbeitsbreite 210 oder Einbaubreite 210 bezeichnet. Die Einbaubohle 7 weist einen Bohlengrundkörper 10 sowie seitwärts ausfahrbare Ausziehteile 11 auf. Durch das seitliche Ausfahren der Ausziehteile 11 kann die Arbeitsbreite 210 der Einbauschicht 2 variiert und eingestellt werden.

Der Straßenfertiger 1 weist des Weiteren eine Steuereinheit 33 auf. Die Steuereinheit 33 kann dazu durch Benutzereingabe oder automatisch betrieben werden. Die Steuereinheit 33 ist dazu ausgebildet, die vertikale Position eines höhenverstellbaren Abweisblechs 26 einzustellen. Die Steuereinheit 33 ist dazu ausgebildet, das höhenverstellbare Abweisblech 26 in der Höhe zu verfahren.

Fig. 3 zeigt in schematischer Darstellung eine Draufsicht der Einbaubohle 7 und der Längsfördervorrichtung 5 des erfindungsgemäßen Straßenfertigers 1. Die Längsfördervorrichtung 5 weist ein Förderband in Form eines Kratzerbands 12 auf. Das Kratzerband 12 umfasst einen linken Kratzerbandabschnitt 13a und einen rechten Kratzerbandabschnitt 13b. Die Bezeichnungen links und rechts sind dabei in Einbau-Fahrtrichtung 100 blickend zu verstehen.

Das mittels des Kratzerbands 12 vor dem Bohlengrundkörper 10 der Einbaubohle 7 abgeworfene Einbaumaterial 6 wird mittels der Querverteileranordnung 9 entlang einer Vorderseite 14 des Bohlengrundkörpers 10 verteilt, wie mit Pfeilen 220 gezeigt.

Eine Rückwand 15 des Chassis 8 des Straßenfertigers 1 bildet zusammen mit der Vorderseite 14 des Bohlengrundkörpers 10 einen Querverteilerkanal 16 für die Querverteileranordnung 9 aus.

Die Ausziehteile 11 der Einbaubohle 7 können seitlich in Querrichtung 200 relativ zur Grundbohle 10 ausgefahren werden, wodurch die Einbaubohle 7 verbreitert und die Arbeitsbreite 210 variiert werden kann. Der Querverteilerkanal 16 kann entsprechend einer Verbreiterung der Einbaubohle 7 seitwärts weiter ausgebaut werden.

Vom Kratzerband 12 der Längsfördervorrichtung 5 wird das Einbaumaterial 6 an die Querverteileranordnung 9 übergeben, die vor der Einbaubohle 7 positioniert ist. Die Querverteileranordnung 9 ist dazu ausgebildet, das Einbaumaterial 6 vor der Einbaubohle 7 in Querrichtung 200 quer zur Einbau-Fahrtrichtung 100 innerhalb des Querverteilerkanals 16 zu verteilen.

Die Querverteileranordnung 9 ist am rückseitigen Ende des Chassis 8 des Straßenfertigers 1 befestigt. Die Querverteileranordnung 9 umfasst eine linke Verteilerschnecke 17 und eine rechte Verteilerschnecke 18. Die linke Verteilerschnecke 17 und die rechte Verteilerschnecke 18 sind an einer Aufhängung 19 in Form einer Schneckenaufhängung 19 gelagert.

In dem von der Schneckenaufhängung 19 gebildeten Gehäuse befindet sich ein Schneckenantrieb (nicht dargestellt) zum Antreiben der beiden Verteilerschnecken 17, 18. Die Querverteilanordnung 9 umfasst eine Welle 20. Dabei kann es sich um zwei einzelne Wellen 20 (linke Welle 21, rechte Welle 22) oder um eine gemeinsame Welle 20 der beiden Verteilerschnecken 17, 18 handeln. An der linken Welle 21 ist die linke Verteilerschnecke 17 lösbar gekoppelt. An der rechten Welle 22 ist die rechte Verteilerschnecke 18 lösbar gekoppelt. Das äußere, also das von der Schneckenaufhängung 19 abgewandte Ende jeder Welle 21, 22 ist in einem Schneckenlager 23 gelagert.

Die erfindungsgemäße Abweisblechanordnung 24 ist in Fig. 3 nicht dargestellt. Die Lage der Abweisblechanordnung 24 ist mit dem Bezugszeichen 24 angedeutet.

Fig. 4 zeigt eine perspektivische Ansicht der Längsfördervorrichtung 5, der Querverteileranordnung 9 und der Abweisblechanordnung 24 eines erfindungsgemäßen Straßenfertigers. Die Abweisblechanordnung 24 ist zwischen der Längsfördervorrichtung 5 und der Querverteileranordnung 9 angeordnet.

Um die einzelnen Bauteile der Längsfördervorrichtung 5 und der Abweisblechanordnung 24 besser darstellen zu können, ist in Fig. 4 nur ein Teil der Querverteileranordnung 9 dargestellt. In Fig. 4 sind die rechte Verteilerschnecke 18, die rechte Welle 22 und das Schneckenaufhängung 19 dargestellt der Querverteileranordnung 9 dargestellt. Die Schneckenaufhängung 19 ist an der Querverteilerhalterung 25 montiert.

Die Abweisblechanordnung 24 umfasst ein höhenverstellbares Abweisblech 26. Das höhenverstellbare Abweisblech 26 ist über eine Trägerstruktur 27 mit der Querverteilerhalterung 25 verbunden. Die Querverteilerhalterung 25 kann in der Höhe verfahren werden, um die vertikale Position der Querverteileranordnung 9 einzustellen. Durch die Verbindung über die Trägerstruktur 27 wird das höhenverstellbare Abweisblech 26 dabei gemeinsam mit der Querverteileranordnung 9 in der Höhe verfahren. In alternativen Ausführungsformen kann das höhenverstellbare Abweisblech 26 unabhängig von der Querverteileranordnung 9 in der Höhe verfahrbar sein. Die Oberseite 28 des höhenverstellbare Abweisblech 26 ist unter einem Winkel zur Vertikalen 300 angeordnet, sodass das Einbaumaterial zur Querverteileranordnung 9 geleitet wird.

Die Abweisblechanordnung 24 umfasst des Weiteren ein kammähnliches Blech 29. Das kamm- oder gitterförmige Blech 29 ist zwischen der Längsfördervorrichtung 5 und dem höhenverstellbare Abweisblech 26 abgeordnet. Das kammförmige Blech ist vorzugsweise aus Federstahl gefertigt, um bei Kontakt mit der Förderkette des Längsförderers ausweichen zu können, ohne beschädigt zu werden.

Die Abweisblechanordnung 24, insbesondere das höhenverstellbare Abweisblech 26, reduziert den Eintrag von Einbaumaterial 6 unter die Längsfördervorrichtung 5. Die Abweisblechanordnung 24, insbesondere das höhenverstellbare Abweisblech 26, reduziert, dass Einbaumaterial 6 von der Querverteileranordnung 9 weg in Einbau-Fahrtrichtung 100 befördert wird. Die Abweisblechanordnung, insbesondere höhenverstellbare Abweisblech 26, kann die Mitnahme von Einbaumaterial 6 durch Kratzerstäbe des Leertrums 30 des Kratzerbands 12 in Einbau-Fahrtrichtung 100 reduzieren. Dies kann durch das kamm- oder gitterförmige Blech 29 zusätzlich reduziert werden. Jeweils seitlich der Längsfördervorrichtung 5 ist das Fahrwerk 31 des Straßenfertigers 1 angeordnet. Die Abweisblechanordnung 24, insbesondere das höhenverstellbare Abweisblech 26, reduziert den Eintrag von Einbaumaterial 6 in beziehungsweise unter das Fahrwerk 31.

Die Fig. 5 und 6 zeigen perspektivische Ansichten der in Fig. 4 gezeigten Längsfördervorrichtung 5 und Abweisblechanordnung 24. Die Querverteileranordnung 9 ist aus Gründen der Darstellbarkeit in den Fig. 5 und 6 nicht gezeigt.

Die in den Fig. 5 und 6 gezeigte Abweisblechanordnung 24 umfasst zusätzlich ein zweites Abweisblech 32. Das zweite Abweisblech 32 ist in der in Fig. 4 gezeigten Darstellung durch andere Bauteile des Straßenfertigers 1 verdeckt. Das zweite Abweisblech 32 ist feststehend und mit dem Chassis 8 des Straßenfertigers 1 oder der Längsfördervorrichtung 5 verbunden. Das zweite Abweisblech 32 ist demzufolge in der Höhe nicht verfahrbar. Das zweite Abweisblech 32 kann auch weggelassen werden, da das höhenverstellbare Abweisblech 24 die Funktion des zweiten Abweisblech 32 weitestgehend beziehungsweise gänzlich übernimmt.

Fig. 5 zeigt das höhenverstellbare Abweisblech 26 in einer angehobenen Position. Fig. 6 zeigt das höhenverstellbare Abweisblech 26 in einer abgesenkten Position. Das kamm- oder gitterförmige Blech 29 ist mit dem höhenverstellbaren Abweisblech 26 und kann gemeinsam mit dem höhenverstellbaren Abweisblech 26 in der Höhe verfahren werden.

Die Fig. 7 und 8 zeigen Seitenansichten der in den Fig. 5 und 6 gezeigten Längsfördervorrichtung 5 und Abweisblechanordnung 24. Fig. 7 zeigt das höhenverstellbare Abweisblech 26 und das kamm- oder gitterförmige Blech 29 in einer angehobenen Position. Beim Auffahren des Straßenfertigers 1 auf einen Transport-LKW über eine Laderampe muss eine gewisse Bodenfreiheit beziehungsweise ein Auffahrwinkel 400 unterhalb der Abweisblechanordnung 24 gewährleistet sein. Ansonsten könnte die Abweisblechanordnung 24 beim Auffahren auf die Laderampe mit dem Untergrund 3 in Kontakt kommen, wodurch die Abweisblechanordnung 24 beschädigt werden könnte. Durch das Verfahren des höhenverstellbare Abweisblech 26 in die angehobene Position wird ein ausreichend großer Auffahrwinkel 400 ermöglicht.

Fig. 8 zeigt das höhenverstellbare Abweisblech 26 und das kamm- oder gitterförmige Blech 29 in einer abgesenkten Position. Während des Einbaus des Einbaumaterials 6 kann es vorteilhaft sein, den vertikalen Abstand, in der vorliegenden Anmeldung auch als Höhe bezeichnet, zwischen Abweisblechanordnung 24 und Untergrund 3 zu begrenzen. Durch einen geringen vertikalen Abstand 310 zwischen Abweisblechanordnung 24 und Untergrund 3 kann der Eintrag von Einbaumaterial 6 unter die Längsfördervorrichtung 5 und/oder das Fahrwerk 31 reduziert werden. In der abgesenkten Position ist das höhenverstellbare Abweisblech 26 in einem ersten vertikalen Abstand 310 zum Untergrund 3 angeordnet. Das feststehenden, zweiten Abweisblech 32 ist in einem zweiten vertikalen Abstand 320 zum Untergrund 3 angeordnet. Aus dem Stand der Technik sind lediglich Straßenfertiger 1 mit dem feststehenden Abweisblech 32 bekannt. Aufgrund der Höhendifferenz 330 zwischen dem ersten vertikalen Abstand 310 und dem zweiten vertikalen Abstand 320, welche durch das höhenverstellbare Abweisblech 26 realisiert wird, kann der Eintrag von Einbaumaterial 6 unter die Längsfördervorrichtung 5 und das Fahrwerk 31 reduziert werden.

## Patentansprüche

1. Straßenfertiger (1) zur Herstellung einer Einbauschicht (2) aus einem Einbaumaterial (6), umfassend
eine Einbaubohle (7),
eine Längsfördervorrichtung (5), die dazu ausgebildet ist, das Einbaumaterial (6) entgegen einer Fahrtrichtung (100) des Straßenfertigers (1) zur Einbaubohle (7) zu transportieren, eine Querverteileranordnung (9), die dazu ausgebildet, das Einbaumaterial (6) quer zur Fahrtrichtung (100) vor der Einbaubohle (7) zu verteilen, und
eine Abweisblechanordnung (24), die in Fahrtrichtung (100) vor der Querverteileranordnung (9) angeordnet ist,
**dadurch gekennzeichnet, dass**
die Abweisblechanordnung (24) ein höhenverstellbares Abweisblech (26) aufweist,
und die Längsfördervorrichtung (5), die Querverteileranordnung (9) und die Abweisblechanordnung (24) derart angeordnet sind, dass während des Betriebs des Straßenfertigers (1) das Einbaumaterial (6) auf dem Weg von der Längsfördervorrichtung (5) entgegen der Fahrtrichtung des Straßenfertigers (1) zur Querverteileranordnung (9) über die Abweisblechanordnung (24) geführt werden kann.

2. Straßenfertiger gemäß Anspruch 1, **dadurch gekennzeichnet, dass** das höhenverstellbare Abweisblech (26) während des Betriebs des Straßenfertigers (1) in der Höhe verfahrbar ist, insbesondere während einer Einbaufahrt des Straßenfertigers.

3. Straßenfertiger gemäß Anspruch 1 oder 2, **dadurch gekennzeichnet, dass** das höhenverstellbare Abweisblech (26) an einer Aufhängung (19) der Querverteileranordnung (9) wenigstens indirekt befestigt ist.

4. Straßenfertiger gemäß einem der vorhergehenden Ansprüche, **dadurch gekennzeichnet, dass** das höhenverstellbare Abweisblech (26) gemeinsam mit der Querverteileranordnung (9) in der Höhe verfahrbar ist.

5. Straßenfertiger gemäß einem der vorhergehenden Ansprüche, **dadurch gekennzeichnet, dass** das höhenverstellbare Abweisblech (26) relativ zur Querverteileranordnung (9) in der Höhe verfahrbar ist.

6. Straßenfertiger gemäß einem der vorhergehenden Ansprüche **dadurch gekennzeichnet, dass** die Abweisblechanordnung (24) im Wesentlichen zwischen der Längsfördervorrichtung (5) und der Querverteileranordnung (9) angeordnet ist.

7. Straßenfertiger gemäß einem der vorhergehenden Ansprüche, **dadurch gekennzeichnet, dass** das höhenverstellbare Abweisblech (26) pneumatisch, hydraulisch, elektrisch und/oder mechanisch in der Höhe verfahrbar ist.

8. Straßenfertiger gemäß einem der vorhergehenden Ansprüche, **dadurch gekennzeichnet, dass** die Abweisblechanordnung (24) ein zweites Abweisblech (32) aufweist, wobei das zweite Abweisblech (32) in der Höhe nicht verstellbar ist, wobei das zweite Abweisblech (32) insbesondere in Fahrtrichtung (100) vor dem höhenverstellbaren Abweisblech (26) angeordnet ist.

9. Straßenfertiger gemäß einem der vorhergehenden Ansprüche, **dadurch gekennzeichnet, dass** die Abweisblechanordnung (24) zusätzlich ein kamm- oder gitterförmiges Blech (29) aufweist, wobei das kamm- oder gitterförmige Blech (29) in der Höhe verstellbar ist.

10. Straßenfertiger gemäß einem der vorhergehenden Ansprüche, **dadurch gekennzeichnet, dass** der Straßenfertiger (1) einen Gutbunker (4) zur Aufnahme des Einbaumaterials (6) aufweist, wobei die Längsfördervorrichtung (5) dazu ausgebildet ist, das Einbaumaterial (6) von dem Gutbunker (4) zur Einbaubohle (7), insbesondere zur Querverteileranordnung (9) vor der Einbaubohle (7), zu befördern.

11. Straßenfertiger gemäß einem der vorhergehenden Ansprüche, **dadurch gekennzeichnet, dass** der Straßenfertiger (1) eine Steuereinheit (33) aufweist, wobei die Steuereinheit (33) dazu konfiguriert ist, das höhenverstellbare Abweisblech (26) in der Höhe zu verstellen.

12. Straßenfertiger gemäß einem der vorhergehenden Ansprüche, **dadurch gekennzeichnet, dass** der Straßenfertiger (1) eine Vorabstreiferanordnung aufweist, wobei die Vorabstreiferanordnung in Fahrtrichtung (100) hinter der Querverteileranordnung (9) angeordnet ist.

13. Verfahren zum Betrieb eines Straßenfertigers gemäß einem der vorhergehenden Ansprüche, wobei das Verfahren Folgendes umfasst:
- Fördern von Einbaumaterial (6) entgegen einer Fahrtrichtung (100) des Straßenfertigers (1) vor eine Einbaubohle (7) des Straßenfertigers (1), und
- Verteilen des Einbaumaterials (6) vor der Einbaubohle (7) quer zur Fahrtrichtung (100) des Straßenfertigers (1) mittels einer Querverteileranordnung (9),
wobei der Straßenfertiger (1) ein Abweisblech (26) aufweist, das in Fahrtrichtung (100) vor der Querverteileranordnung (9) angeordnet ist,
**dadurch gekennzeichnet, dass**
das Abweisblech (26) während des Betriebs des Straßenfertigers (1) in der Höhe verfahren wird, insbesondere während einer Einbaufahrt des Straßenfertigers,
und das Einbaumaterial (6) auf dem Weg zur Querverteilungsanordnung (9) über das Abweisblech (26) geführt wird.

14. Verfahren zum Betrieb eines Straßenfertigers gemäß Anspruch 13, **dadurch gekennzeichnet, dass** das Abweisblech (26) automatisch durch eine Steuereinheit (33) und/oder durch eine Bedienereingabe in der Höhe verfahren wird.

15. Verfahren zum Betrieb eines Straßenfertigers gemäß Anspruch 13 oder 14, **dadurch gekennzeichnet, dass** die vertikale Position des Abweisblechs (26) basierend auf dem aktuellen Betriebsmodus des Straßenfertigers (1) eingestellt wird.

## Claims

1. A road paver (1) for producing a paving layer (2) from a paving material (6), comprising
a paving screed (7),
a longitudinal conveyor (5) configured to transport the paving material (6) against a direction of travel (100) of the road paver (1) toward the paving screed (7),
a transverse distributor assembly (9) configured to distribute the paving material (6) transversely to the direction of travel (100) in front of the paving screed (7), and
a deflector plate assembly (24) arranged in the direction of travel (100) in front of the transverse distributor assembly (9),
**characterized in that**
the deflector plate assembly (24) comprises a height-adjustable deflector plate (26),
and the longitudinal conveyor (5), the transverse distributor assembly (9), and the deflector plate assembly (24) are arranged such that, during operation of the road paver (1), the paving material (6) can be guided over the deflector plate assembly (24) on its way from the longitudinal conveyor (5) against the direction of travel of the road paver (1) to the transverse distributor assembly (9).

2. The road paver according to claim 1, **characterized in that** the height-adjustable deflector plate (25) is movable in height during operation of the paver (1), in particular during a paving run of the paver.

3. The road paver according to claim 1 or 2, **characterized in that** the height-adjustable deflector plate (26) is attached, at least indirectly, to a suspension (19) of the transverse distributor assembly (9).

4. The road paver according to any one of the preceding claims, **characterized in that** the height-adjustable deflector plate (26) is movable in height together with the transverse distributor assembly (9).

5. The road paver according to any one of the preceding claims, **characterized in that** the height-adjustable deflector plate (26) is movable in height relative to the transverse distributor assembly (9).

6. The road paver according to any one of the preceding claims, **characterized in that** the deflector plate assembly (24) is arranged substantially between the longitudinal conveyor (5) and the transverse distributor assembly (9).

7. The road paver according to any one of the preceding claims, **characterized in that** the height-adjustable deflector plate (26) is pneumatically, hydraulically, electrically, and/or mechanically adjustable in height.

8. The road paver according to any one of the preceding claims, **characterized in that** the deflector plate assembly (24) comprises a second deflector plate (32), wherein the second deflector plate (32) is not height-adjustable, wherein the second deflector plate (32) is arranged, in particular, in the direction of travel (100) in front of the height-adjustable deflector plate (26).

9. The road paver according to any of the preceding claims, **characterized in that** the deflector plate assembly (24) additionally comprises a comb- or grid-shaped plate (29), wherein the comb- or grid-shaped plate (29) is height-adjustable.

10. The road paver according to any one of the preceding claims, **characterized in that** the road paver (1) comprises a material hopper (4) for receiving the paving material (6), wherein the longitudinal conveyor (5) is configured to transport the paving material (6) from the material hopper (4) to the paving screed (7), in particular to the transverse distributor assembly (9) in front of the paving screed (7).

11. The road paver according to any one of the preceding claims, **characterized in that** the road paver (1) comprises a control unit (33), wherein the control unit (33) is configured to adjust the height of the height-adjustable deflector plate (26).

12. The road paver according to any one of the preceding claims, **characterized in that** the road paver (1) comprises a pre-screeder assembly, wherein the pre-screeder assembly is arranged in the direction of travel (100) behind the transverse distributor assembly (9).

13. A method for operating a road paver according to any one of the preceding claims, wherein the method comprises:
- conveying paving material (6) against a direction of travel (100) of the road paver (1) in front of a paving screed (7) of the road paver (1), and
- distributing the paving material (6) in front of the paving screed (7) transversely to the direction of travel (100) of the road paver (1) by means of a transverse distributor assembly (9),
wherein the road paver (1) comprises a deflector plate (26) arranged in the direction of travel (100) in front of the transverse distributor assembly (9),
**characterized in that**
the deflector plate (26) is moved vertically during operation of the road paver (1), in particular during a paving pass of the road paver,
and the paving material (6) is guided over the deflector plate (26) on its way to the transverse distribution assembly (9).

14. The method for operating a road paver according to claim 13, **characterized in that** the deflector plate (26) is moved vertically automatically by a control unit (33) and/or by operator input.

15. The method for operating a road paver according to claim 13 or 14, **characterized in that** the vertical position of the deflector plate (26) is adjusted based on the current operating mode of the road paver (1).

## Revendications

1. Finisseur (1) pour la réalisation d'une couche de pose (2) à partir d'un matériau de pose (6), comprenant une poutre lisseuse (7),
un dispositif de convoyage longitudinal (5) conçu pour transporter le matériau de pose (6) en direction inverse à la direction de déplacement (100) du finisseur (1) jusqu'à la poutre lisseuse (7),
un agencement de distribution transversale (9) conçu pour répartir le matériau de pose (6) transversalement à la direction de déplacement (100) devant la poutre lisseuse (7), et
un agencement de tôle de déflexion (24) qui est agencé dans la direction de déplacement (100) devant l'agencement de distribution transversale (9),
**caractérisé en ce que** l'agencement de tôle de déflexion (24) comporte une tôle de déflexion réglable en hauteur (26), et le dispositif de convoyage longitudinal (5), l'agencement de distribution transversale (9) et l'agencement de tôle de déflexion (24) sont agencés de telle sorte que, pendant le fonctionnement du finisseur (1), le matériau de pose (6) puisse être guidé depuis le dispositif de convoyage longitudinal (5) en direction inverse à la direction de déplacement du finisseur (1) jusqu'à l'agencement de distribution transversale (9) via l'agencement de tôle de déflexion (24).

2. Finisseur selon la revendication 1, **caractérisé en ce que** la tôle de déflexion réglable en hauteur (26) est mobile en hauteur pendant le fonctionnement du finisseur (1), en particulier pendant un passage de pose du finisseur.

3. Finisseur selon la revendication 1 ou 2, **caractérisé en ce que** la tôle de déflexion réglable en hauteur (26) est au moins indirectement fixée à une suspension (19) de l'agencement de distribution transversale (9).

4. Finisseur selon l'une des revendications précédentes, **caractérisé en ce que** la tôle de déflexion réglable en hauteur (26) est mobile en hauteur conjointement à l'agencement de distribution transversale (9).

5. Finisseur selon l'une des revendications précédentes, **caractérisé en ce que** la tôle de déflexion réglable en hauteur (26) est mobile en hauteur par rapport à l'agencement de distribution transversale (9).

6. Finisseur selon l'une des revendications précédentes, **caractérisé en ce que** l'agencement de tôle de déflexion (24) est agencé essentiellement entre le dispositif de convoyage longitudinal (5) et l'agencement de distribution transversale (9).

7. Finisseur selon l'une des revendications précédentes, **caractérisé en ce que** la tôle de déflexion réglable en hauteur (26) est mobile en hauteur pneumatiquement, hydrauliquement, électriquement et/ou mécaniquement.

8. Finisseur selon l'une des revendications précédentes, **caractérisé en ce que** l'agencement de tôle de déflexion (24) comporte une deuxième tôle de déflexion (32), dans lequel la deuxième tôle de déflexion (32) n'est pas réglable en hauteur, dans lequel la deuxième tôle de déflexion (32) est agencée en particulier dans la direction de déplacement (100) devant la tôle de déflexion réglable en hauteur (26).

9. Finisseur selon l'une des revendications précédentes, **caractérisé en ce que** l'agencement de tôle de déflexion (24) comporte en outre une plaque en forme de peigne ou de grille (29), dans lequel la plaque en forme de peigne ou de grille (29) est réglable en hauteur.

10. Finisseur selon l'une des revendications précédentes, **caractérisé en ce que** le finisseur (1) comporte une trémie (4) pour recevoir le matériau de pose (6), dans lequel le dispositif de convoyage longitudinal (5) est conçu pour convoyer le matériau de pose (6) depuis la trémie (4) jusqu'à la poutre lisseuse (7), en particulier jusqu'à l'agencement de distribution transversale (9) devant la poutre lisseuse (7).

11. Finisseur selon l'une des revendications précédentes, **caractérisé en ce que** le finisseur (1) comporte une unité de commande (33), dans lequel l'unité de commande (33) est configurée pour régler la hauteur de la tôle de déflexion réglable en hauteur (26).

12. Finisseur selon l'une des revendications précédentes, **caractérisé en ce que** le finisseur (1) comporte un agencement de racleur avant, dans lequel l'agencement de racleur avant est agencé dans la direction de déplacement (100) derrière l'agencement de distribution transversale (9).

13. Procédé de fonctionnement d'un finisseur selon l'une des revendications précédentes, dans lequel le procédé comprend :
- le convoyage de matériau de pose (6) en direction inverse à la direction de déplacement (100) du finisseur (1) devant une poutre lisseuse (7) du finisseur (1), et
- la distribution du matériau de pose (6) devant la poutre lisseuse (7) transversalement à la direction de déplacement (100) du finisseur (1) au moyen d'un agencement de distribution transversale (9),
dans lequel le finisseur (1) comporte une tôle de déflexion (26) qui est agencée dans la direction de déplacement (100) devant l'agencement de distribution transversale (9),
**caractérisé en ce que** la tôle de déflexion (26) est déplacée en hauteur pendant le fonctionnement du finisseur (1), en particulier lors d'un passage de pose du finisseur, et le matériau de pose (6) est guidé par la tôle de déflexion (26) vers l'agencement de distribution transversale (9).

14. Procédé de fonctionnement d'un finisseur selon la revendication 13, **caractérisé en ce que** la tôle de déflexion (26) est déplacée automatiquement en hauteur par une unité de commande (33) et/ou par une saisie de l'opérateur.

15. Procédé de fonctionnement d'un finisseur selon la revendication 13 ou 14, **caractérisé en ce que** la position verticale de la tôle de déflexion (26) est réglée sur la base du mode de fonctionnement actuel du finisseur (1).
